# FASCICULE DE BREVET EUROPEEN

(11) **EP 0 567 369 B1**
(45) Date de publication et mention de la délivrance du brevet: **03.07.1996**
(21) Numéro de dépôt: 93400969.7
(22) Date de dépôt: 14.04.1993
(51) Int. Cl.: B05B 11/00, B65D 83/00

(54) **Dispensateur de produits fluides**
Spender für flüssige Produkte
Dispenser for fluid products

(30) Priorité: 22.04.1992 FR 9204950
(43) Date de publication de la demande: 27.10.1993
(73) Titulaire: S O F A B, F-76470 Le Tréport (FR)
(72) Inventeur: Behar, Alain, F-76260 Eu (FR)
(74) Mandataire: Eudes, Marcel

(56) Documents cités:
- EP-A- 0 378 286
- FR-A- 2 605 983
- GB-A- 2 197 693
- US-A- 3 062 369

## Description

On connait des dispensateurs de produits semi-consistants, formés d'un étui cylindrique coiffé d'une pompe à prise haute et doté à son extrémité opposée, usuellement son extrémité basse apte à lui servir d'assise, d'un fond mobile que la pression atmosphérique fait monter au fur et à mesure du prélèvement du produit par la pompe. Ceci permet à la fois de maintenir à l'abri de l'air la pâte ou crême, voire le liquide, et de les chasser méthodiquement lors de l'emploi.

Le fond mobile présente normalement deux lèvres étanches divergentes ; l'une est alors dirigée vers l'intérieur, d'éventuelles surpressions internes augmentant son application sur la paroi de l'étui mais sans créer d'arc-boutement : elle sert essentiellement de racleur ; l'autre, tournée vers l'extérieur, s'applique au contraire mieux lorsqu'elle réagit aux dépressions internes c'est-à-dire lors d'un prélèvement de produit : elle joue ainsi le rôle d'étanchéité essentiel. Un bon exemple est fourni par la publication de brevet FR-A-2 605 983 (cF. préambule de la revendication 1) selon laquelle le fond, restant accessible à l'opérateur à travers une ouverture axiale pratiquée à l'extrémité inférieure de l'étui, est cependant retenu par un relief intérieur de diamètre peu inférieur à ceux de ses lèvres du fond et formant par sa portée haute une bague d'arrêt en butée, mais ayant au contraire une entrée évasée et à travers lequel le fond peut ainsi être mis en place après remplissage.

Une difficulté est qu'il est difficile de concilier la souplesse de glissement nécessaire du fond mobile avec une étanchéité suffisante, du moins pour ce qui est de l'étanchéité à l'air sur une période de temps relativement longue ; selon les cas, il peut s'ensuivre une certaine altération du produit, ou encore un gommage du fond de nature à bloquer l'appareil. Une adhérence directe peut aussi parfois apparaître entre les constituants de l'étui et du fond, et s'observer même si ce dernier présente deux lèvres étanches, l'une principale, l'autre secondaire.

L'invention se propose d'obvier à ces inconvénients. Elle permet d'accroître la durée de conservation du produit et rend le fonctionnement plus sur au début de l'utilisation. Pour y parvenir, deux portées périphériques complémentaires peu obliques par rapport à l'axe, placées l'une à la partie inférieure de l'étui, l'autre sur le fond mobile, coopéreront en serrage lorsque le fond, gardé accessible à l'opérateur, aura été mis dans la position extrême ici réputée basse qu'il occupe sur l'appareil en fin de remplissage, l'y retenant donc et ajoutant alors ainsi une étanchéité auxiliaire.

De plus il est commode que, dans cette position, un élément dudit fond fasse légèrement saillie sur l'assise du dispensateur, ce qui permettra de le décoller en appuyant simplement ce dernier sur son support, amorçant alors avantageusement la pompe en chassant son air résiduel.

De préférence, le serrage du joint d'étanchéité auxiliaire est en outre limité par une butée axiale ; de préférence aussi, la portée étanche auxiliaire qui appartient au fond mobile est séparée de sa lèvre externe et placée sur une partie plus rigide de ce fond.

Ces caractéristiques seront explicitées ci-dessous par la description d'exemples avantageux, faite en liaison avec les dessins, qui représentent :
- **figure 1** : une coupe longitudinale d'un distributeur,
- **figures 2 à 5** : à plus grande échelle et par ordre d'intérêt croissant, quatre versions possibles, selon l'invention, de la partie basse de l'étui, fond mobile au voisinage de la position basse extrême qu'il occupe sur l'appareil rempli, à l'état neuf.

Le dispensateur représenté **figure 1** comprend un fût cylindrique **1** qui supporte une douille **2** et reçoit un piston **3** retenu par une bague **4** ; celle-ci peut aller d'un simple anneau ou circlip à un double fond laissant subsister une entrée d'air.

Le piston **3**, qui sert de fond mobile, est représenté en position intermédiaire, en cours d'utilisation du produit. La douille **2**, qui ferme au contraire le fût **1** à sa partie supérieure, comprend un col **2a** destiné à recevoir la pompe distributrice **5** et une épaule **2b** qui se relie au fût. Le dispensateur revêt ainsi la forme d'un récipient à col étroit dans l'axe duquel se place la pompe, dont le volume est en règle générale beaucoup plus faible donc le diamètre nettement inférieur à celui du fût.

Le col **2a** constitue un puits qui reçoit le corps de pompe **5a** à l'intérieur duquel une collerette **5b** retient le piston **6**, dont la tige **6a** forme un gicleur porteur d'une tête **7** servant de poussoir et équipée d'une buse adéquate. Il est commode d'utiliser la collerette **5b**, masquée ici par le bord inférieur de la tête, pour fixer la pompe sur le récipient, par exemple comme le montre la figure. Un capot peut protéger l'ensemble.

L'épaule **2b** crée intérieurement un toit dont la forme, conique, correspond à celle du piston ou fond mobile **3**, évitant poches d'air et pertes de produit ; son raccordement au col **2a** porte un siège **2c** où l'extrémité du corps de pompe s'insère, affleurante, son épaulement **5c** pouvant venir en butée compléter l'étanchéité. Au repos, le piston **6**, qu'un ressort interne non représenté renvoie vers le haut, fait en outre étanchéité sur la collerette **5b** ; si la pompe est munie d'un évent **5d**, ce dernier sera neutralisé par le siège **2c** qui maintient ainsi le produit **8** à l'abri de l'air.

Cette construction classique permet de fabriquer l'ensemble des pièces par injection et, avantageusement, de les monter par emboîtement ; on préfère généralement constituer la douille d'une pièce non intégrée au fût, au corps de pompe, voire à sa coiffe, mais indépendante, car on peut ainsi utiliser des pompes de fabrication normalisée, produites et assemblées en grande série. Dans ces conditions le fond mobile **3** peut être introduit par le haut avant remplissage et la bague **4** n'être pas rapportée comme le montre la figure mais formée d'un simple retour interne de la paroi du fût **1**.

Selon le dessin adopté, plusieurs ordres de montage sont possibles dans la mesure où ils permettent de livrer la pompe assemblée et, de préférence, de chasser l'air et même de faire remonter une certaine quantité du produit à travers la pompe maintenue ouverte lors de la phase finale pour en faciliter l'amorçage.

Le fond mobile **3** possède de préférence deux lèvres **3a** et **3b** dirigées en sens inverses à partir d'une ceinture **3c**. La lèvre **3a**, qui peut ainsi rester en retrait de la face supérieure du fond, sert essentiellement de racleur lors de la remontée sous l'effet de la dépression créée par la pompe, empêchant toute irrégularité de consistance et de comportement du produit de venir soulever la lèvre **3b** qui, pour sa part, servant essentiellement à éviter toute entrée d'air par le fond, joue le rôle principal et forme la lèvre d'étanchéité proprement dite.

Le fond **3** est en outre muni d'un poussoir **3d**.

La **figure 2** montre à plus grande échelle un premier mode d'exécution de la partie basse du fût conforme à l'invention. Sa paroi possède simplement une partie inférieure offrant une portée **1a** légèrement conique, dont le resserrement vers le bas, sans provoquer de coincement, augmente le serrage sur la lèvre **3b** lorsque le fond est amené en position basse de fin de remplissage.

Le serrage en question peut faciliter le montage mais surtout crée en **A** une étanchéité auxiliaire sur le dispensateur neuf, encore entièrement plein. Toutefois, même s'il élimine certaines causes de gommage, il retient le fond, rendant plus difficile son coulissement initial ; il est donc très utile que l'opérateur puisse aisément atteindre l'arrière de ce fond pour le débloquer en le chassant quelque peu vers le haut avant le premier emploi, achevant au besoin de remplir la pompe de produit. C'est pourquoi la partie centrale du fond forme ici le poussoir **3d**, qui permet de le dégager de sa position basse extrême.

Le fond est mis dans cette position lors du montage, soit mécaniquement soit, le cas échéant, sous le seul effet hydraulique de la pression d'injection du produit introduit par le haut au remplissage. Mais pour l'arrêter vers le bas, plutôt que de compter sur le serrage de la lèvre **3b** ainsi obtenu, il reste préférable de limiter au contraire ce serrage, utilisant la bague **4** pour butée. Ainsi la ceinture **3c** du fond mobile se prolonge de préférence au delà du point de rattachement de la lèvre **3b** en une couronne **3e**, venant alors au contact par sa portée **3f** sur le rebord interne de la bague **4** ; elle interdit donc que la lèvre **3b** elle-même ne travaille en butée.

Cette première solution est cependant imparfaite car la lèvre peut acquérir une déformation permanente ou tendre à échapper à l'effort, décollant localement vers l'intérieur ou frisant aux dépens du but visé.

La **figure 3** montre une version plus avantageuse, dans laquelle la paroi du fût reste cylindrique mais la portée qui provoque le serrage dans un mouvement vers le bas appartient à la face arrière oblique de la lèvre **3b**, qui vient en appui en **A**, créant une étanchéité secondaire, sur le rebord arrondi d'un ressaut **4a** formant ici le retour interne d'une bague d'arrêt **4** rapportée ; en position extrême, la lèvre **3b** se trouvera ainsi appliquée en extension vers la paroi du fût **1** et en quelque sorte serrée dans la gorge dessinée par le ressaut **4a**.

La couronne **3e** peut encore, comme le montre la figure, se prolonger au delà de sa portée **3f** réduite à un épaulement, jusqu'à faire initialement saillie sur la bague **4** et même sur l'assise du dispensateur d'une quantité correspondant à la course utile de dégommage du fond ; pour décoller le joint auxiliaire et au besoin la lèvre **3a**, l'opérateur se contentera alors d'appuyer sur le récipient posé debout, jusqu'à ce que la couronne se soit effacée, donnant à l'appareil sa stabilité normale.

Il faut cependant noter que jusqu'à la première utilisation la lèvre d'étanchéité principale **3b** reste soumise à un effort susceptible de l'endommager.

Pour éviter cet inconvénient, la **figure 4** montre une variante dans laquelle c'est avec la couronne interne **3e** du fond mobile **3** que le ressaut **4a** coopère en serrage peu oblique en **A**, le long de deux portées obliques ou cylindriques à entrées arrondies, distinctes de la lèvre et plus rigides.

Sur la version de la **figure 5**, la bague **4** présente l'aspect d'un double fond ; c'est en **3d** un ergot axial qui permet à l'opérateur d'agir sans mal sur le fond mobile, et même l'y oblige en compromettant jusqu'alors la stabilité du dispensateur. Le ressaut **4a** forme épaulement à l'intérieur de la couronne **3e** et les deux faces en regard coopéreront par le jeu de deux joncs **9** en contre-dépouille, pour créer en **A** un point dur ; le serrage étanche sur celui-ci sera renforcé par l'effet de la butée **3f** mais l'ergot **3d** permettra à l'opérateur de le franchir irréversiblement en appuyant le récipient sur son support.

On notera que certaines versions possibles, par exemple celles des figures 3 et 4 admettent un remplissage par le bas avant pose du fond dans la mesure où la précaution sera prise de presser celui-ci au contact du produit tout en le plaçant en serrage ; mais cette possibilité est rarement intéressante.

## Revendications

1. Dispensateur de produits fluides formé d'un étui cylindrique (**1**) coiffé d'une pompe (**5**/**6**) et doté à son extrémité opposée, apte à lui servir d'assise, d'un fond mobile (**3**) possédant au moins une lèvre d'étanchéité (**3b**) et retenu par une bague (**4**), ce fond mobile étant gardé accessible à une poussée externe à exercer par l'opérateur, à travers une ouverture axiale pratiquée à l'extrémité inférieure de l'étui, caractérisé en ce que deux portées périphériques complémentaires peu obliques sur l'axe, l'une à la partie inférieure de l'étui, l'autre sur le fond mobile, coopèrent en serrage (**A**) lorsque ce fond est en position basse extrême de fin de remplissage, le retenant et ajoutant alors ainsi une étanchéité auxiliaire.

2. Dispensateur selon la revendication **1**, caractérisé en ce que la position basse dudit fond et le serrage du joint auxiliaire sont fixés par une butée axiale (**3f**).

3. Dispensateur selon la revendication **2**, caractérisé en ce qu'en position basse un élément du fond (**3d**, **3e**) fait légèrement saillie sur la bague et sur l'assise de l'étui.

4. Dispensateur selon la revendication **2**, caractérisé en ce que le fond mobile est pourvu d'une ceinture (**3c**) supportant ladite lèvre d'étanchéité (**3b**) et qui se prolonge en une couronne (**3e**) pour venir en butée sur le rebord interne de la bague d'arrêt (**4**).

5. Dispensateur selon les revendications **3** et **4**, caractérisé en ce que c'est la couronne de butée (**3e**) qui se prolonge au delà d'une portée en appui (**3f**) jusqu'à faire saillie sur l'assise.

6. Dispensateur selon l'une des revendications **1** à **5**, caractérisé en ce que sa paroi possède une partie inférieure offrant une portée (**1a**) légèrement conique, dont le resserrement vers le bas augmente ainsi le serrage sur ladite lèvre d'étanchéité (**3b**) lorsque le fond est amené en position basse.

7. Dispensateur selon l'une des revendications **1** à **5**, caractérisé en ce que la portée du fond mobile qui vient en serrage (**A**) appartient à la face arrière de ladite lèvre d'étanchéité (**3b**), en appui sur une nervure (**4a**) de la bague d'arrêt.

8. Dispensateur selon l'une des revendications **1** à **5**, caractérisé en ce que la portée du fond mobile qui vient en serrage (**A**) est séparée de sa lèvre d'étanchéité (**3b**) et placée sur une partie plus rigide du fond.

9. Dispensateur selon la revendication **8**, caractérisé en ce que les parties du fond et de l'étui porteuses des portées en serrage (**A**) coopèrent pour créer un point dur par le jeu de deux joncs (**9**) en contre-dépouille.

## Claims

1. Dispenser for fluid products, composed of a cylindrical casing (1) capped by a pump (5/6) and provided, at its opposite end, suitable for serving as base, with a movable bottom (3) having at least one sealing lip (3b) and retained by a ring (4), this movable bottom being kept accessible to an external thrust to be exerted by the operator through an axial opening formed at the lower end of the casing, characterized in that two complementary peripheral bearing surfaces, slightly oblique to the axis, the one on the lower part of the casing and the other on the movable bottom, cooperate in clamping (A) when the bottom is in its extreme lower position at the end of filling, retaining it and then adding an auxiliary sealing action.

2. Dispenser according to Claim 1, characterized in that the lower position of said base and the clamping action of the auxiliary seal are fixed by an axial stop (3f).

3. Dispenser according to Claim 2, characterized in that, in the lower position, an element of the base (3d, 3e) projects slightly onto the ring and onto the base of the casing.

4. Dispenser according to Claim 2, characterized in that the movable bottom is provided with a waist (3c) supporting said sealing lip (3b) and which continues into a crown (3e) to come into abutment against the inner flange of the stop ring (4).

5. Dispenser according to Claims 3 and 4, characterized in that it is the stop crown (3e) which continues beyond a bearing surface (3f) until it projects onto the support base for the apparatus.

6. Dispenser according to one of Claims 1 to 5, aharacterized in that its side wall has a lower part offering a slightly conical bearing surface (1a), the downward taper of which thus increases the clamping action onto said sealing lip (3b) when the base is brought into its lower position.

7. Dispenser according to one of Claims 1 to 5, characterized in that the bearing surface of the movable bottom which comes into clamping (A) forms part of the rear face of said sealing lip (3b), bearing against a rib (4a) of the retaining ring.

8. Dispenser according to one of Claims 1 to 5, characterized in that the bearing surface of the movable bottom which comes into clamping (A) is separated from its sealing lip (3b) and is situated on a more rigid part of the base.

9. Dispenser according to Claim 8, characterized in that the parts of the bottom and of the casing that carry the bearing surfaces in clamping (A) cooperate to create a hard point by the action of two undercut keeper rings (9).

## Patentansprüche

1. Spender für flüssige Produkte, bestehend aus einem zylindrischen Gehäuse (1), das eine Pumpe (5/6) trägt und das an seinem gegenüberliegenden Ende, welches als Grundplatte dienen kann, mit einem beweglichen Boden (3) versehen ist, der zumindest eine Dichtungslippe (3b) besitzt und durch einen Ring (4) zurückgehalten wird, wobei der bewegliche Boden für einen durch den Benutzer ausgeübten externen Druck, mittels einer axialen Öffnung, die am unteren Ende des Gehäuses vorgesehen ist, zugänglich bleibt, **dadurch gekennzeichnet, daß** zwei bezüglich der Achse leicht geneigte periphere und komplementäre Paßflächen vorgesehen sind, eine im unteren Teil des Gehäuses, die andere am beweglichen Boden, die durch Anpressung (A) zusammenwirken, wenn sich der Boden nach Beendigung der Füllung in seiner untersten Position befindet, was diesen zurückhält und damit eine zusätzliche Abdichtung erzeugt.

2. Spender nach Anspruch 1, **dadurch gekennzeichnet, daß** die untere Position des Bodens und die Anpressung der zusätzlichen Abdichtung durch einen axialen Anschlag (3f) fixiert ist.

3. Spender nach Anspruch 1, **dadurch gekennzeichnet, daß** ein Element des Bodens (3d,3e) in der unteren Stellung leicht über die Hülse und über die Grundplatte des Gehäuses vorsteht.

4. Spender nach Anspruch 2, **dadurch gekennzeichnet, daß** der bewegliche Boden mit einem umlaufenden Vorsprung (3c) versehen ist, der die Dichtlippe (3b) trägt und der sich in einer Krone (3e) fortsetzt, um mit einem nach innen gerichteten Vorsprung des Arretierringes (4) in Anschlag zu kommen.

5. Spender nach den Ansprüchen 3 und 4, **dadurch gekennzeichnet, daß** sich die Anschlagskrone (3e) über eine Stützpaßfläche (3f) hinaus erstreckt, so daß sie leicht über die Grundplatte vorsteht.

6. Spender nach einem der Ansprüche 1 bis 5, **dadurch gekennzeichnet, daß** seine Wandung einen unteren Teil besitzt, der eine leicht konische Paßfläche (1a) bildet, deren Verjüngung nach unten hin zur Anpressung mit der Dichtlippe (3b) zunimmt, wenn sich der Boden in seiner unteren Position befindet.

7. Spender nach einem der Ansprüche 1 bis 5, **dadurch gekennzeichnet, daß** die Paßfläche des beweglichen Bodens, die zur Anpressung (A) führt, von der Rückseite der Dichtungslippe (3b) gestellt wird, in dem sie sich auf einer Rippe (4a) der Arretierungshülse abstützt.

8. Spender nach einem der Ansprüche 1 bis 5, **dadurch gekennzeichnet, daß** die Paßfläche des beweglichen Bodens, bei der es zur Anpressung (A) kommt, von der Dichtungslippe (3b) getrennt ist, und auf einem steiferen Teil des Bodens angeordnet ist.

9. Spender nach Anspruch 8, **dadurch gekennzeichnet, daß** die Teile des Bodens und des Gehäuses, die die Paßflächen zur Anpressung (A) tragen, zusammenwirken, um durch das Zusammemspiel zweier federnder Ringe (9) mit einem Hinterschnitt einen festen Punkt zu schaffen.
